# EUROPÄISCHE PATENTSCHRIFT

(11) **EP 3 014 103 B1**
(45) Veröffentlichungstag und Bekanntmachung des Hinweises auf die Patenterteilung: **26.02.2020**
(21) Anmeldenummer: 14730155.0
(22) Anmeldetag: 13.06.2014
(51) Int. Cl.: F02M 59/10, F02M 59/06, F02M 59/36, F02D 41/38, F02M 63/02, F02D 41/00, F02D 41/12

(54) **HOCHDRUCKPUMPE UND KRAFTSTOFFEINSPRITZANLAGE MIT EINER HOCHDRUCKPUMPE**
HIGH-PRESSURE PUMP AND FUEL INJECTION SYSTEM HAVING A HIGH-PRESSURE PUMP
POMPE HAUTE PRESSION ET SYSTÈME D'INJECTION DE CARBURANT POURVU D'UNE POMPE HAUTE PRESSION

(30) Priorität: 26.06.2013 DE 102013212302
(43) Veröffentlichungstag der Anmeldung: 04.05.2016
(73) Patentinhaber: Robert Bosch GmbH, 70442 Stuttgart (DE)
(72) Erfinder: LAMM, Marco, 71229 Leonberg (DE)
(86) Internationale Anmeldenummer: PCT/EP2014/062340
(87) Internationale Veröffentlichungsnummer: WO 2014/206768

(56) Entgegenhaltungen:
- EP-A1- 2 085 603
- EP-A2- 1 927 744
- DE-A1- 10 361 579
- DE-A1-102009 017 472
- DE-B3-102008 010 053

## Beschreibung

### Stand der Technik

Die Erfindung betrifft ein Verfahren zum Betrieb einer Hochdruckpumpe, insbesondere einer Radial- oder Reihenkolbenpumpe, in einer Kraftstoffeinspritzanlage und ein Verfahren zum Betrieb einer Kraftstoffeinspritzanlage mit einer Hochdruckpumpe. Speziell betrifft die Erfindung das Gebiet der Kraftstoffpumpen für Kraftstoffeinspritzanlagen von luftverdichtenden, selbstzündenden Brennkraftmaschinen.

Aus der EP 1 927 744 A2 ist eine Hochdruckpumpe für eine Kraftstoffeinspritzanlage von luftverdichtenden, selbstzündenden Brennkraftmaschinen bekannt. Die bekannte Hochdruckpumpe weist zwei Pumpenbaugruppen und eine Antriebswelle auf, wobei die Antriebswelle zumindest einen der Pumpenbaugruppe zugeordneten Nocken aufweist. Für einen Pumpenarbeitsraum einer ersten Pumpenbaugruppe ist ein erstes Einlassventil vorgesehen und für einen Pumpenarbeitsraum einer zweiten Pumpenbaugruppe ist ein zweites Einlassventil vorgesehen. Beide Einlassventile sind als gesteuerte Einlassventile ausgestaltet und für die Ansteuerung der beiden Einlassventile ist eine Steuereinheit vorgesehen. Beim Verfahren zum Betrieb der Hochdruckpumpe in einer Teillast-Betriebsart der Brennkraftmaschine wird durch eine Steuereinheit der Kraftstoffeinspritzanlage eine Kraftstoffförderung durch eine der beiden Pumpenbaugruppen durch das jeweilige Einlassventil zumindest im Wesentlichen unterbrochen. Hierdurch kann die Belastung der Komponenten der Hochdruckpumpe in einer Teillast-Betriebsart der Brennkraftmaschine verringert werden.

### Offenbarung der Erfindung

Das erfindungsgemäße Verfahren zum Betrieb einer Hochdruckpumpe einer Kraftstoffeinspritzanlage mit den Merkmalen des Anspruchs 1 und des Verfahrens zum Betrieb einer Kraftstoffeinspritzanlage mit einer Hochdruckpumpe mit den Merkmalen des Anspruchs 8 hat den Vorteil, dass eine verbesserte Funktionsweise bei einer Zylinderabschaltung erreicht ist und eine Belastung der Komponenten der Hochdruckpumpe weiter verringert werden kann. Speziell kann auch ein Einspritzverhalten verbessert werden. Somit kann zumindest im Wesentlichen der Kraftstoff gefördert werden, der von der Brennkraftmaschine abgenommen wird. Dadurch nehmen die Druckwellenbelastung und Druckwellenentstehung, die durch die Pumpenförderhübe in eine Kraftstoffverteilerleiste oder dergleichen entstehen, im Hochdrucksystem ab und eine Störung der einspritzsynchronen Einspritzhübe wird vermieden. Dadurch wird die Zylinderabschaltfunktion für die Brennkraftmaschine unterstützt.

Durch die in den Unteransprüchen aufgeführten Maßnahmen sind vorteilhafte Weiterbildungen des im Anspruch 1 angegebenen Verfahrens möglich.

Vorteilhaft ist es, dass das erste Einlassventil als elektrisch betätigtes Saugventil ausgestaltet ist. Vorteilhaft ist es auch, dass das zweite Einlassventil als elektrisch betätigtes Saugventil ausgestaltet ist. Sofern weitere Einlassventile für weitere Pumpenbaugruppen vorgesehen sind, kann die Steuereinheit auch zum Ansteuern solcher weiteren Einlassventile dienen, die ebenfalls als elektrisch betätigte Saugventile ausgestaltet sein können.

Vorteilhaft ist es, dass die Antriebswelle einen Nocken aufweist, der zum Antreiben der ersten Pumpenbaugruppe und zum Antreiben der zweiten Pumpenbaugruppe dient. Somit können die beiden Pumpenbaugruppen von einem einzelnen Nocken der Antriebswelle angetrieben werden. Hierbei können auch ein oder mehrere weitere Nocken vorgesehen sein, die zum Antreiben von zusätzlichen Pumpenbaugruppen dienen. Bei einer abgewandelten Ausgestaltung können die erste Pumpenbaugruppe und die zweite Pumpenbaugruppe allerdings auch von einem ersten Nocken und einem zweiten Nocken der Antriebswelle angetrieben werden.

Vorteilhaft ist es außerdem, dass das zweite Einlassventil als gesteuertes zweites Einlassventil ausgestaltet ist und dass in der Teillast-Betriebsart bei Zylinderabschaltung eine Kraftstoffförderung durch die zweite Pumpenbaugruppe durch das zweite Einlassventil zumindest im Wesentlichen unterbrechbar ist. Auf diese Weise kann wahlweise die Kraftstoffförderung durch die erste Pumpenbaugruppe oder die Kraftstoffförderung durch die zweite Pumpenbaugruppe unterbrochen werden. Hierdurch ist eine reduzierte Belastung sowohl der Komponenten im Bereich der ersten Pumpenbaugruppe als auch der Komponenten im Bereich der zweiten Pumpenbaugruppe möglich. Hierfür können die Unterbrechungen gezielt abwechselnd an den Einlassventilen erfolgen. Dadurch ist eine gleichmäßige Verteilung zwischen den Pumpenbaugruppen über die Lebensdauer möglich.

Vorteilhaft ist es auch, dass die Steuereinheit in der Teillast-Betriebsart bei Zylinderabschaltung eine Ansteuerung des ersten Einlassventils und gegebenenfalls eine Ansteuerung des zweiten Einlassventils in einer zeitlichen Abstimmung mit einer Ansteuerung einer elektrischen Vorförderpumpe, die Kraftstoff zu dem ersten Einlassventil und dem zweiten Einlassventil fördert, ausführt. Die Vorförderpumpe kann hierbei als elektrische Kraftstoffpumpe ausgestaltet sein. Hierdurch kann beispielsweise die Zylinderabschaltung der Brennkraftmaschine systemseitig einheitlich und synchron mit der Hochdruckpumpe und einer Regelung oder Steuerung der Vorförderpumpe erfolgen. Bei einer abgewandelten Ausgestaltung kann allerdings auch anstelle einer elektrischen Kraftstoffpumpe (Elektrokraftstoffpumpe) eine andere Vorförderpumpe zum Einsatz kommen.

Somit ist es möglich, dass im Volllastbereich der Brennkraftmaschine über alle Pumpenbaugruppen der Hochdruckpumpe Kraftstoff gefördert wird, während in einem Niedrig- und Teillastbereich der Brennkraftmaschine bei Zylinderabschaltung nur über einen Teil der Pumpenbaugruppen Kraftstoff zur Brennkraftmaschine gefördert wird. Die Hochdruckpumpe kann den Kraftstoff hierbei in einen Kraftstoffverteiler, insbesondere eine Kraftstoffverteilerleiste, fördern. Die Hochdruckpumpe fördert hierbei vorzugsweise einspritzsynchron und zeitlich abgestimmt auf die Zündfolge der Brennräume der Brennkraftmaschine in den Kraftstoffverteiler und somit zu den Kraftstoffeinspritzventilen. Dies kann dabei sowohl im Volllastbereich als auch im Niedrig- und Teillastbereich bei einer Zylinderabschaltung, erzielt werden.

Somit ist eine temporäre, lastabhängige Abschaltung zumindest einer Pumpenbaugruppe der Hochdruckpumpe möglich. Die lastabhängige Deaktivierung zumindest einer Pumpenbaugruppe erfolgt hierbei im Niedrig- und Teillastbereich bei Zylinderabschaltung über eine entsprechend ausgestaltete Systemfunktion. Solch eine Systemfunktion kann innerhalb der Steuereinheit realisiert werden und gegebenenfalls an den jeweiligen Anwendungsfall angepasst werden. Durch diese Systemfunktion ist es möglich, die Pumpenbaugruppen durch die entsprechende Ansteuerung der zugeordneten Einlassventile im Sinne einer Nullförderung abzuschalten.

Somit können auch der Energiebedarf der Hochdruckpumpe, die Wärmeerzeugung und die Geräuschbildung abgesenkt sowie die Robustheit der Hochdruckpumpe gesteigert werden.

Somit ergeben sich Vorteile hinsichtlich der Funktionalität sowie der Reduktion des Energiebedarfs und der damit verbundenen Entstehung von Kohlendioxid. Dies wird durch eine ideale Einspritzsynchronität ohne störende Druckwellen in Kombination mit einer möglichen Zylinderabschaltung der Brennkraftmaschine ermöglicht. Die Zylinderabschaltung kann hierbei systemseitig einheitlich und synchron mit der Hochdruckpumpe und der Regelung oder Steuerung der elektrischen Vorförderpumpe (Elektrokraftstoffpumpe) erfolgen. Je nach Ausgestaltung der Einlassventile, insbesondere der elektrischen Saugventile, kann eine Reduzierung der Leistungsaufnahme und somit eine Reduzierung des erzeugten Kohlendioxids erzielt werden. Außerdem kann die entstehende Reibwärme reduziert werden. Die Reibwärme kann hierbei zwischen einer Rolle und dem zugeordneten Rollenschuh, einem Gleitlager und der Antriebswelle sowie zwischen einem Stößelkörper und einer Gehäusewand auftreten. Die reduzierte Reibwärme ergibt sich bei der gewissermaßen abgeschalteten Pumpenbaugruppe. Somit wird auch die Kühl- und Schmiermenge reduziert. Ferner wird dadurch die Erzeugung von Kohlendioxid reduziert. Die verbesserte Funktionalität und die Reduktion des Energiebedarfs wird auch durch eine Reduzierung des erforderlichen Antriebsmoments ermöglicht. Ferner durch eine Steigerung der hydraulischen Effizienz im Teillastbetrieb der Hochdruckpumpe, da das Verhältnis von zu komprimierenden Flüssigkeitsvolumen zum Totvolumen in der aktiven Pumpenbaugruppe günstiger wird als eine insbesondere auf zwei Pumpenbaugruppen aufgeteilte, jeweils geringere Teilförderung beider Pumpenbaugruppen. Die einzelne, aktive Pumpenbaugruppe wirkt hierbei gewissermaßen besser als hydraulische Feder. Ferner kann je nach Regelstrategie, Wirkprinzip und konstruktiver Umsetzung zumindest eines elektrischen Saugventils eine Geräuschsenkung erzielt werden. Insbesondere kann hierdurch ein als Wasserschlag beschreibbares Geräusch entfallen und das Öffnen und Schließen des Einlassventils und eines Auslassventils der inaktiven Pumpenbaugruppe entfällt, wenn die Brennkraftmaschine im Niedrig-Teillastbetrieb arbeitet.

Ein weiterer Vorteil besteht in der Robustheitssteigerung und einer damit verbundenen Erhöhung der Lebensdauer. In vorteilhafter Weise kann eine reduzierte Belastung der Komponenten, insbesondere der Antriebskomponenten, der Hochdruckpumpe erzielt werden. Hierbei können die Pumpenbaugruppen auch gezielt abwechselnd abgeschaltet werden, um die Belastung beziehungsweise die Entlastung der betroffenen Einzelkomponenten, insbesondere Ventile, Dichtsitze, Antriebsrollen und Stößelkörper, über die Lebensdauer gleichmäßig zwischen den Pumpenbaugruppen und den zugeordneten Elementen zu verteilen und die Beanspruchungszyklen zu reduzieren. Hierbei kommt es im Bereich zwischen der Rolle und dem Nocken der abgeschalteten Pumpenbaugruppe auch zu einer Reduzierung der Hertzschen Pressung. Ferner ergibt sich eine reduzierte Materialbelastung der Laufbahn am Nocken, da die Anzahl der Überrollungen unter Last sinkt. Ferner ergibt sich eine gleichmäßigere und über einen größeren Kurbelwinkel verteilte Rollenbelastung auf dem Nocken der Antriebswelle aufgrund der höheren Einzelfördermenge der nicht abgeschalteten Pumpenbaugruppe, was ebenfalls eine reduzierte Materialbelastung der Laufbahn zur Folge hat. Die Lebensdauergrenzen der Wälzfestigkeit sowie eine Materialermüdung der Laufbahn und der Rolle werden potentiell erhöht. Außerdem kommt es zu einer Verschleißreduktion im Bereich der Ventilkomponenten und Ventildichtsitze. Außerdem kann ein geringeres Wellentaumeln erreicht werden, was eine reduzierte Belastung des Wellendichtrings oder dergleichen zur Folge hat. Außerdem kann die Anzahl der Durchbiegungen der Antriebswelle reduziert werden.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigen:
Fig. 1 eine Kraftstoffeinspritzanlage mit einer Hochdruckpumpe und eine Brennkraftmaschine in einer auszugsweisen, schematischen Darstellung entsprechend einem Ausführungsbeispiel der Erfindung und
Fig. 2 eine Antriebswelle mit einem Nocken der in Fig. 1 dargestellten Hochdruckpumpe des Ausführungsbeispiels der Erfindung zur Erläuterung der Funktionsweise der Erfindung.

### Ausführungsformen der Erfindung

Fig. 1 zeigt eine Kraftstoffeinspritzanlage 1 mit einer Hochdruckpumpe 2 und eine Brennkraftmaschine 3 in einer auszugsweisen, schematischen Darstellung entsprechend einem Ausführungsbeispiel. Die Hochdruckpumpe 2 kann insbesondere als Radial- oder Reihenkolbenpumpe ausgestaltet sein. Die Kraftstoffeinspritzanlage kann insbesondere für luftverdichtende, selbstzündende Brennkraftmaschinen 3 dienen.

Die Hochdruckpumpe 2 weist ein Pumpengehäuse 4 auf, in dem ein Triebswerkraum 5 ausgestaltet ist. In dem Pumpengehäuse 4 ist eine Antriebswelle 6 mit einem Nocken 7 gelagert. Der Nocken 7 ist in diesem Ausführungsbeispiel als Zweifachnocken 7 ausgestaltet. Hierbei kann der Nocken 7 entsprechend der jeweiligen Ausgestaltung als Mehrfachnocken ausgestaltet sein. Ferner fällt unter den Begriff des Nockens auch eine Ausgestaltung des Nockens 7, bei der die Antriebswelle 6 einen exzentrischen Abschnitt oder dergleichen aufweist.

Die Hochdruckpumpe 2 weist eine erste Pumpenbaugruppe 8 und eine zweite Pumpenbaugruppe 9 auf, die von dem Nocken 7 der Antriebswelle 6 antreibbar sind. Der ersten Pumpenbaugruppe 8 ist ein erstes Einlassventil 10 zugeordnet. Über das erste Einlassventil 10 kann im Betrieb Kraftstoff in einen Pumpenarbeitsraum 11 der ersten Pumpenbaugruppe 8 geführt werden. Nach einer Ansaugphase wird der Kraftstoff im Pumpenarbeitsraum 11 von der ersten Pumpenbaugruppe 8 verdichtet und unter hohem Druck über ein erstes Auslassventil 12 in einen Kraftstoffverteiler 13 gefördert. Der Kraftstoffverteiler 13 kann insbesondere als Kraftstoffverteilerleiste 13 ausgestaltet sein.

Ferner ist ein zweites Einlassventil 14 vorgesehen, über das Kraftstoff in einen Pumpenarbeitsraum 15 der zweiten Pumpenbaugruppe 9 führbar ist. Durch die zweite Pumpenbaugruppe 9 kann der Kraftstoff im Pumpenarbeitsraum 15 dann verdichtet und über ein zweites Auslassventil 16 in den Kraftstoffverteiler 13 gefördert werden.

Im Betrieb befindet sich somit im Kraftstoffverteiler 13 unter hohem Druck stehender Kraftstoff.

In diesem Ausführungsbeispiel gelangt der Kraftstoff über den Triebwerksraum 5 zu den Einlassventilen 10, 14. Der Kraftstoff wird hierbei von einer Vorförderpumpe 17 über ein Filter 18 aus einem Tank 19 angesaugt und in den Triebwerksraum 5 gefördert. Die Vorförderpumpe 17 ist als elektrische Kraftstoffpumpe (Elektrokraftstoffpumpe) 17 ausgestaltet.

Ferner ist ein Druckbegrenzungsventil 20 vorgesehen, über das gegebenenfalls Kraftstoff aus dem Kraftstoffverteiler 13 zurück in den Tank 19 gelangt, wenn ein vorgegebener Maximaldruck von dem Kraftstoff im Kraftstoffverteiler 13 überschritten wird.

Die Kraftstoffeinspritzanlage 1 weist eine Steuereinheit 25 auf, die über eine Signalleitung 26 mit einem elektrischen Aktor 27 des ersten Einlassventils 10 verbunden ist. Der elektrische Aktor 27 kann beispielsweise ein Elektromagnet sein. Das erste Einlassventil 10 weist außerdem ein Ventilelement 28 auf, das durch eine Feder in Schließrichtung beaufschlagt ist. Ferner ist die Steuereinheit 25 über eine Signalleitung 29 mit einem elektrischen Aktor 30 des zweiten Einlassventils 14 verbunden. Das zweite Einlassventil 14 weist außerdem ein Ventilelement 31 auf, das durch eine Feder in Schließrichtung beaufschlagt ist. Durch Ansteuern des Aktors 27 oder des Aktors 30 kann das Ventilelement 28 des ersten Einlassventils 10 oder das Ventilelement 31 des zweiten Einlassventils 14 gegen die jeweilige Feder geöffnet werden und somit eine Kraftstoffförderung durch die erste Pumpenbaugruppe 8 beziehungsweise die zweite Pumpenbaugruppe 9 unterbrochen werden. Das jeweilige Ventilelement 28 bzw. 31 bleibt dabei auch während des Förderhubs der jeweiligen Pumpenbaugruppe 8 bzw. 9 geöffnet. Dadurch kann im Betrieb gewissermaßen ein Abschalten der jeweiligen Pumpenbaugruppe 8, 9 erzielt werden.

Die Steuereinheit 25 ist außerdem mit der elektrischen Vorförderpumpe 17 und mit Kraftstoffeinspritzventilen 32 bis 35 der Kraftstoffeinspritzanlage verbunden. Durch Ansteuern der Kraftstoffeinspritzventile 32 bis 35 kann Kraftstoff aus dem Kraftstoffverteiler 13 in die zugeordneten Brennräume 36 bis 39 der Brennkraftmaschine 3 eingespritzt werden.

Somit ist für die erste Pumpenbaugruppe 8 das gesteuerte erste Einlassventil 10 vorgesehen. Und für die zweite Pumpenbaugruppe 9 ist das zweite gesteuerte Einlassventil 14 vorgesehen. Wenn die Brennkraftmaschine insbesondere im Volllastbetrieb arbeitet, dann wird Kraftstoff über die Pumpenbaugruppen 8, 9 zu dem Kraftstoffverteiler 13 gefördert. Hierbei ist es möglich, dass einspritzsynchron zu den Kraftstoffeinspritzventilen 32 bis 35 Kraftstoff über die Pumpenbaugruppen 8, 9 in den Kraftstoffverteiler 13 gefördert wird.

In einer Teillast-Betriebsart bei Zylinderabschaltung kann eine Kraftstoffförderung durch die erste Pumpenbaugruppe 8 durch das erste Einlassventil 10 unterbrochen werden, indem der Aktor 27 angesteuert und das Ventilelement 28 geöffnet wird. In diesem Ausführungsbeispiel kann in der Teillast-Betriebsart bei Zylinderabschaltung auch eine Kraftstoffförderung durch die zweite Pumpenbaugruppe 9 durch das zweite Einlassventil 14 unterbrochen werden, indem der Aktor 30 angesteuert und das Ventilelement 31 geöffnet wird.

Beispielsweise kann in der Teillast-Betriebsart bei Zylinderabschaltung eine Abschaltung von zwei Zylindern der Brennkraftmaschine 3 erfolgen, so dass beispielsweise die Kraftstoffeinspritzventile 34, 35 nicht mehr betätigt werden. Dann ist zum einen die Kraftstoffmenge über den gesamten Einspritzzyklus der Einspritzventile 32 bis 35 reduziert. Zum anderen ist eine einspritzsynchrone Förderung vorteilhaft. Dies wird durch Abschalten der Kraftstoffförderung über die erste Pumpenbaugruppe 8 oder die zweite Pumpenbaugruppe 9 erzielt. Denn dann ist die Kraftstoffmenge entsprechend reduziert und es kann eine einspritzsynchrone Förderung erzielt werden.

Hierbei kann die Steuereinheit 25 in der Teillast-Betriebsart bei Zylinderabschaltung das erste Einlassventil 10 und das zweite Einlassventil 14 über die Lebensdauer so ansteuern, dass die Unterbrechung der Kraftstoffförderung durch die erste Pumpenbaugruppe 8 durch das erste Einlassventil 10 und die Unterbrechung der Kraftstoffförderung durch die zweite Pumpenbaugruppe 9 durch das zweite Einlassventil 14 zumindest näherungsweise zu gleichen Anteilen erfolgt. Somit können die Pumpenbaugruppen 8, 9 gleichmäßig entlastet werden.

Speziell kann die Steuereinheit 25 in der Teillast-Betriebsart bei Zylinderabschaltung das erste Einlassventil 10 und das zweite Einlassventil 14 so ansteuern, dass die Unterbrechung der Kraftstoffförderung durch die erste Pumpenbaugruppe 8 und die Unterbrechung der Kraftstoffförderung durch die zweite Pumpenbaugruppe 9 abwechselnd erfolgt. Die Steuereinheit 25 kann hierbei jeweils die zeitliche Abstimmung mit der Einspritzung koordinieren.

Somit führt die Steuereinheit 25 in der Teillast-Betriebsart eine Ansteuerung des ersten Einlassventils 10 und des zweiten Einlassventils 14 in zeitlicher Abstimmung mit der Zylinderabschaltung für die Brennkraftmaschine 3 aus.

Zusätzlich kann die Steuereinheit 25 in der Teillast-Betriebsart auch eine Ansteuerung des ersten Einlassventils 10 und des zweiten Einlassventils 14 in einer zeitlichen Abstimmung mit einer Ansteuerung der elektrischen Vorförderpumpe 17, die den Kraftstoff zu den Einlassventilen 10, 14 fördert, ausführen.

Wenn die Steuereinheit 25 bei einer Zylinderabschaltung für die Brennkraftmaschine 3 einen Teil der Kraftstoffeinspritzventile 32 bis 35 abschaltet, um eine Einspritzung von Kraftstoff über den abgeschalteten Teil der Kraftstoffeinspritzventile 32 bis 35 zu unterbrechen, dann wird somit in vorteilhafter Weise eine Reduzierung der benötigten Kraftstoffmenge und gleichzeitig eine einspritzsynchrone Förderung des Kraftstoffs realisiert. Somit ergeben sich eine verbesserte Funktionalität und eine Reduktion des Energiebedarfs. Außerdem werden dadurch zugleich eine Robustheitssteigerung und eine Lebensdauererhöhung erzielt.

Das erste Einlassventil 10 kann in vorteilhafter Weise als elektrisch betätigtes Saugventil 10 ausgestaltet sein, wobei der Kraftstoff bei einem Saughub der ersten Pumpenbaugruppe 8 über das geöffnete Ventilelement 28 in den Pumpenarbeitsraum 11 geführt wird. Ferner kann das zweite Einlassventil 14 in vorteilhafter Weise als elektrisch betätigtes Saugventil 14 ausgestaltet sein. Der Kraftstoff kann hierbei bei einem Saughub der zweiten Pumpenbaugruppe 9 über das geöffnete Ventilelement 31 in den Pumpenarbeitsraum 15 geführt werden. Beim Saughub der Pumpenbaugruppen 8 und 9 braucht der jeweilige Aktor 27 bzw. 30 durch die Steuereinheit 25 nicht angesteuert zu werden, da das jeweilige Ventilelement 28 bzw. 31 infolge der Druckdifferenz zwischen dem Zulauf von der Kraftstoffpumpe 17 her und dem Pumpenarbeitsraum 11 bzw. 15 gegen die Federkraft geöffnet ist. Wenn das Einlassventil 10 bzw. 14 während des Förderhubs der jeweiligen Pumpenbaugruppe 8 bzw. 9 geöffnet sein soll, um eine Kraftstoffförderung zu unterbrechen, so wird der jeweilige Aktor 27 bzw. 30 durch die Steuereinheit 25 angesteuert.

Fig. 2 zeigt die Antriebswelle 6 mit dem Nocken 7 der in Fig. 1 dargestellten Hochdruckpumpe 2 des Ausführungsbeispiels zur Erläuterung der Funktionsweise des Ausführungsbeispiels. Hierbei ist eine mögliche Drehrichtung 40 der Antriebswelle 6 durch einen Pfeil 40 veranschaulicht. Zur Erläuterung der Funktionsweise der Erfindung sind auf einer Laufbahn 41 des Nockens 7 exemplarisch Bereiche 42, 43 dargestellt. Der Bereich 42 liegt hierbei innerhalb des Bereichs 43 und ist zudem deutlich kleiner als der Bereich 43.

Wenn bei einem Teillastbetrieb der Brennkraftmaschine 3, bei dem eine Zylinderabschaltung erfolgt und ein Teil der Kraftstoffeinspritzventile 32 bis 35 abgeschaltet ist, die Förderung über die beiden Pumpenbaugruppen 8, 9 in herkömmlicher Weise beibehalten wird, dann ist folgende Situation denkbar. Aufgrund des reduzierten Kraftstoffbedarfs erfolgt durch die Pumpenbaugruppen 8, 9 nur noch eine Teilförderung während des Förderhubs, da die Einlassventile 10 und 14 während eines Teils des Förderhubs geöffnet bleiben, so dass keine Kraftstoffförderung erfolgt, und nur während eines Teils des Förderhubs geschlossen sind, so dass nur eine Teilförderung erfolgt. Hierdurch wird beispielsweise der Bereich 42 von den beiden Pumpenbaugruppen 8, 9 bei einer Umdrehung der Antriebswelle 6 zweimal unter Last überrollt. Die Belastung konzentriert sich hierbei auf den kleineren Bereich 42.

Beim Verfahren zum Betrieb der Hochdruckpumpe 2 der Kraftstoffeinspritzanlage 1 entsprechend dem Ausführungsbeispiel erfolgt im Unterschied dazu eine Deaktivierung einer der Pumpenbaugruppen 8, 9. Somit fördert nur noch eine der Pumpenbaugruppen 8, 9 mit einem entsprechend erhöhten Befüllungsgrad. Eine Teilbefüllung wird somit trotz des reduzierten Kraftstoffbedarfs vermieden. Somit wird der Bereich 43 bei einer Umdrehung der Antriebswelle 6 einmal unter Last überrollt, wobei sich die Belastung über den größeren Bereich 43 verteilt. Hierbei kommt es gleichzeitig zu einem sanfter stattfindenden Druckaufbau und zu einer gleichmäßigeren Belastung der Laufbahn 41. An den Pumpenbaugruppen 8, 9 vorgesehene Rollen 44, 45 werden somit ebenfalls gleichmäßiger belastet.

## Patentansprüche

1. Verfahren zum Betrieb einer Hochdruckpumpe (2), insbesondere Radial- oder Reihenkolbenpumpe in Kraftstoffeinspritzanlagen von luftverdichtenden, selbstzündenden Brennkraftmaschinen (3), wobei die Hochdruckpumpe (2) eine erste Pumpenbaugruppe (8), zumindest eine zweite Pumpenbaugruppe (9) und eine Antriebswelle (6) aufweist, die zum Antreiben der ersten Pumpenbaugruppe (8) und der zweiten Pumpenbaugruppe (9) dient, wobei ein erstes Einlassventil (10) für einen Pumpenarbeitsraum (11) der ersten Pumpenbaugruppe (8) und zumindest ein zweites Einlassventil (14) für einen Pumpenarbeitsraum (15) der zweiten Pumpenbaugruppe (9) vorgesehen sind, wobei zumindest das erste Einlassventil (10) als gesteuertes Einlassventil (10) ausgestaltet ist und wobei in einer Teillast-Betriebsart eine Kraftstoffförderung durch die erste Pumpenbaugruppe (8) durch das erste Einlassventil (10) zumindest im Wesentlichen unterbrechbar ist und wobei zur Ansteuerung des ersten Einlassventils (10) eine Steuereinheit (25) der Kraftstoffeinspritzanlage vorgesehen ist,
**dadurch gekennzeichnet,**
**dass** die Steuereinheit (25) in der Teillast-Betriebsart bei einer Zylinderabschaltung der Brennkraftmaschine (3) eine Ansteuerung zumindest des ersten Einlassventils (10) in einer zeitlichen Abstimmung mit der Zylinderabschaltung ausführt, um die Kraftstoffförderung durch die erste Pumpenbaugruppe (8) zu unterbrechen.

2. Verfahren nach Anspruch 1,
**dadurch gekennzeichnet,**
**dass** das erste Einlassventil (10) als elektrisch betätigtes Saugventil (10) ausgestaltet ist und/oder dass das zweite Einlassventil (14) als elektrisch betätigtes Saugventil (14) ausgestaltet ist.

3. Verfahren nach Anspruch 1 oder 2,
**dadurch gekennzeichnet,**
**dass** die Antriebswelle (6) einen Nocken (7) aufweist, der zum Antreiben der ersten Pumpenbaugruppe (8) und zum Antreiben der zweiten Pumpenbaugruppe (9) dient.

4. Verfahren nach einem der Ansprüche 1 bis 3,
**dadurch gekennzeichnet,**
**dass** das zweite Einlassventil (14) als gesteuertes zweites Einlassventil (14) ausgestaltet ist und dass in der Teillast-Betriebsart eine Kraftstoffförderung durch die zweite Pumpenbaugruppe (9) durch das zweite Einlassventil (14) zumindest im Wesentlichen unterbrechbar ist.

5. Verfahren nach Anspruch 4,
**dadurch gekennzeichnet,**
**dass** die Steuereinheit (25) in der Teillast-Betriebsart bei einer Zylinderabschaltung das erste Einlassventil (10) und das zweite Einlassventil (14) über die Lebensdauer so ansteuert, dass die Unterbrechung der Kraftstoffförderung durch die erste Pumpenbaugruppe (8) durch das erste Einlassventil (10) und die Unterbrechung der Kraftstoffförderung durch die zweite Pumpenbaugruppe (9) durch das zweite Einlassventil (14) zumindest näherungsweise zu gleichen Anteilen erfolgt.

6. Verfahren nach Anspruch 4 oder 5,
**dadurch gekennzeichnet,**
**dass** die Steuereinheit (25) in der Teillast-Betriebsart bei einer Zylinderabschaltung das erste Einlassventil (10) und das zweite Einlassventil (14) so ansteuert, dass die Unterbrechung der Kraftstoffförderung durch die erste Pumpenbaugruppe (8) durch das erste Einlassventil (10) und die Unterbrechung der Kraftstoffförderung durch die zweite Pumpenbaugruppe (9) durch das zweite Einlassventil (11) abwechselnd erfolgt.

7. Verfahren nach einem der Ansprüche 1 bis 6,
**dadurch gekennzeichnet,**
**dass** die Steuereinheit (25) in der Teillast-Betriebsart bei einer Zylinderabschaltung eine Ansteuerung zumindest des ersten Einlassventils (10) in einer zeitlichen Abstimmung mit einer Ansteuerung einer elektrischen Vorförderpumpe (17), die Kraftstoff zu dem ersten Einlassventil (10) und dem zweiten Einlassventil (14) fördert, ausführt.

8. Verfahren zum Betrieb einer Kraftstoffeinspritzanlage mit einer Hochdruckpumpe (2) nach einem der Ansprüche 1 bis 7, wobei die Kraftstoffeinspritzanlage eine Vorförderpumpe (17) aufweist, über die Kraftstoff zu dem ersten Einlassventil (10) und dem zweiten Einlassventil (14) förderbar ist, und wobei die Kraftstoffeinspritzanlage mehrere Einspritzventile (32 - 35) aufweist,
**dadurch gekennzeichnet,**
**dass** die Steuereinheit (25) bei einer Zylinderabschaltung für die Brennkraftmaschine (3) für einen Teil der Einspritzventile (32 - 35) eine Einspritzung von Kraftstoff in zugeordnete Brennräume (36 - 39) der Brennkraftmaschine (3) unterbricht.

## Claims

1. Method for operating a high-pressure pump (2), in particular a radial or in-line piston pump in fuel injection systems of air-compressing, auto-ignition internal combustion engines (3), wherein the high-pressure pump (2) has a first pump assembly (8), has at least one second pump assembly (9) and has a drive shaft (6) which serves for driving the first pump assembly (8) and the second pump assembly (9), wherein a first inlet valve (10) for a pump working chamber (11) of the first pump assembly (8) and at least one second inlet valve (14) for a pump working chamber (15) of the second pump assembly (9) are provided, wherein at least the first inlet valve (10) is in the form of a controlled inlet valve (10), and wherein, in a part-load operating mode, a delivery of fuel by the first pump assembly (8) through the first inlet valve (10) is at least substantially able to be interrupted, and wherein, for actuation of the first inlet valve (10), a control unit (25) of the fuel injection system is provided,
**characterized**
**in that** the control unit (25), in the part-load operating mode, in the case of a cylinder deactivation of the internal combustion engine (3), carries out an actuation of at least the first inlet valve (10) in a manner temporally matched to the cylinder deactivation, in order to interrupt the delivery of fuel by the first pump assembly (8).

2. Method according to Claim 1,
**characterized**
**in that** the first inlet valve (10) is in the form of an electrically actuated suction valve (10), and/or in that the second inlet valve (14) is in the form of an electrically actuated suction valve (14).

3. Method according to Claim 1 or 2,
**characterized**
**in that** the drive shaft (6) has a cam (7) which serves for driving the first pump assembly (8) and for driving the second pump assembly (9).

4. Method according to one of Claims 1 to 3,
**characterized**
**in that** the second inlet valve (14) is in the form of a controlled second inlet valve (14), and in that, in the part-load operating mode, a delivery of fuel by the second pump assembly (9) through the second inlet valve (14) is at least substantially able to be interrupted.

5. Method according to Claim 4,
**characterized**
**in that** the control unit (25), in the part-load operating mode, in the case of a cylinder deactivation, actuates the first inlet valve (10) and the second inlet valve (14) over the service lives such that the interruption to the delivery of fuel by the first pump assembly (8) through the first inlet valve (10) and the interruption to the delivery of fuel by the second pump assembly (9) through the second inlet valve (14) are realized, at least approximately, in equal proportion.

6. Method according to Claim 4 or 5,
**characterized**
**in that** the control unit (25), in the part-load operating mode, in the case of a cylinder deactivation, actuates the first inlet valve (10) and the second inlet valve (14) such that the interruption to the delivery of fuel by the first pump assembly (8) through the first inlet valve (10) and the interruption to the delivery of fuel by the second pump assembly (9) through the second inlet valve (11) is realized in an alternating manner.

7. Method according to one of Claims 1 to 6,
**characterized**
**in that** the control unit (25), in the part-load operating mode, in the case of a cylinder deactivation, carries out an actuation of at least the first inlet valve (10) in a manner temporally matched to an actuation of an electric pre-delivery pump (17), which delivers fuel to the first inlet valve (10) and to the second inlet valve (14).

8. Method for operating a fuel injection system having a high-pressure pump (2) according to one of Claims 1 to 7, wherein the fuel injection system has a pre-delivery pump (17) via which fuel is able to be delivered to the first inlet valve (10) and to the second inlet valve (14), and wherein the fuel injection system has multiple injection valves (32-35),
**characterized**
**in that** the control unit (25), in the case of a cylinder deactivation for the internal combustion engine (3), for a portion of the injection valves (32-35), interrupts an injection of fuel into associated combustion chambers (36-39) of the internal combustion engine (3).

## Revendications

1. Procédé pour faire fonctionner une pompe haute pression (2), en particulier une pompe à piston radiale ou en ligne, dans des installations d'injection de carburant de moteurs à combustion interne (3) à auto-allumage et compression d'air, la pompe haute pression (2) présentant un premier module de pompe (8), au moins un deuxième module de pompe (9) et un arbre d'entraînement (6) qui sert à entraîner le premier module de pompe (8) et le deuxième module de pompe (9), une première soupape d'admission (10) pour un espace de travail de la pompe (11) du premier module de pompe (8) et au moins une deuxième soupape d'admission (14) pour un espace de travail de pompe (15) du deuxième -module de pompe (9) étant prévues, au moins la première soupape d'admission (10) étant configurée sous forme de soupape d'admission commandée (10) et, dans un mode de fonctionnement en charge partielle, un refoulement de carburant par le premier module de pompe (8) à travers la première soupape d'admission (10) pouvant être au moins sensiblement interrompu et pour le pilotage de la première soupape d'admission (10), une unité de commande (25) de l'installation d'injection de carburant étant prévue,
**caractérisé en ce que**
l'unité de commande (25), dans le mode de fonctionnement en charge partielle, dans le cas d'une coupure de cylindre du moteur à combustion interne (3), effectue un pilotage au moins de la première soupape d'admission (10) en coïncidence temporelle avec la coupure de cylindre, afin d'interrompre le refoulement de carburant par le premier module de pompe (8).

2. Procédé selon la revendication 1,
**caractérisé en ce que**
la première soupape d'admission (10) est configurée sous forme de soupape d'aspiration à commande électrique (10) et/ou **en ce que** la deuxième soupape d'admission (14) est configurée sous forme de soupape d'aspiration à commande électrique (14).

3. Procédé selon la revendication 1 ou 2,
**caractérisé en ce que**
l'arbre d'entraînement (6) présente une came (7) qui sert à entraîner le premier module de pompe (8) et à entraîner le deuxième module de pompe (9) .

4. Procédé selon l'une quelconque des revendications 1 à 3,
**caractérisé en ce que**
la deuxième soupape d'admission (14) est configurée sous forme de deuxième soupape d'admission commandée (14) et **en ce que** dans le mode de fonctionnement en charge partielle, un refoulement de carburant par le deuxième module de pompe (9) à travers la deuxième soupape d'admission (14) peut être au moins sensiblement interrompu.

5. Procédé selon la revendication 4,
**caractérisé en ce que**
l'unité de commande (25), en mode de fonctionnement en charge partielle, dans le cas d'une coupure de cylindre, pilote la première soupape d'admission (10) et la deuxième soupape d'admission (14) sur leur durée de vie de telle sorte que l'interruption du refoulement de carburant par le premier module de pompe (8) à travers la première soupape d'admission (10) et l'interruption du refoulement de carburant par le deuxième module de pompe (9) à travers la deuxième soupape d'admission (14) s'effectuent au moins approximativement dans des rapports identiques.

6. Procédé selon la revendication 4 ou 5,
**caractérisé en ce que**
l'unité de commande (25), en mode de fonctionnement en charge partielle, dans le cas d'une coupure de cylindre, pilote la première soupape d'admission (10) et la deuxième soupape d'admission (14) de telle sorte que l'interruption du refoulement de carburant par le premier module de pompe (8) à travers la première soupape d'admission (10) et l'interruption du refoulement de carburant par le deuxième module de pompe (9) à travers la deuxième soupape d'admission (11) s'effectuent en alternance.

7. Procédé selon l'une quelconque des revendications 1 à 6,
**caractérisé en ce que**
l'unité de commande (25), en mode de fonctionnement en charge partielle, dans le cas d'une coupure de cylindre, effectue un pilotage au moins de la première soupape d'admission (10) en coïncidence temporelle avec un pilotage d'une pompe de pré-refoulement électrique (17) qui refoule du carburant vers la première soupape d'admission (10) et la deuxième soupape d'admission (14).

8. Procédé pour faire fonctionner une installation d'injection de carburant comprenant une pompe à haute pression (2) selon l'une quelconque des revendications 1 à 7, dans lequel l'installation d'injection de carburant présente une pompe de pré-refoulement (17) par le biais de laquelle du carburant peut être refoulé vers la première soupape d'admission (10) et vers la deuxième soupape d'admission (14), et dans lequel l'installation d'injection de carburant présente plusieurs soupapes d'injection (32-35),
**caractérisé en ce que**
l'unité de commande (25), dans le cas d'une coupure de cylindre pour le moteur à combustion interne (3), pour une partie des soupapes d'injection (32-35), interrompt une injection de carburant dans les chambres de combustion associées (36-39) du moteur à combustion interne (3) .
